# EUROPÄISCHE PATENTSCHRIFT

(11) **EP 0 666 185 B1**
(45) Veröffentlichungstag und Bekanntmachung des Hinweises auf die Patenterteilung: **08.04.1998**
(21) Anmeldenummer: 95100338.3
(22) Anmeldetag: 12.01.1995
(51) Int. Cl.: B42C 7/00

(54) **Verfahren und Vorrichtung zur Herstellung einer Einbanddecke**
Method and device for fabricating a book cover
Méthode et dispositif pour fabriquer une reliure

(30) Priorität: 08.02.1994 DE 4403887
(43) Veröffentlichungstag der Anmeldung: 09.08.1995
(73) Patentinhaber: Lázár, Peter, D-41466 Neuss (DE)
(72) Erfinder: Lázár, Peter, D-41466 Neuss (DE)
(74) Vertreter: Paul, Dieter-Alfred, Dipl.-Ing.

(56) Entgegenhaltungen:
- EP-A- 0 176 844
- WO-A-87/02624
- DE-A- 3 047 230
- DE-C- 4 403 887

## Beschreibung

Die Erfindung betrifft ein Verfahren zur Herstellung einer Einbanddecke gemäß dem Oberbegriff des Anspruchs 1 sowie eine Vorrichtung zur Durchführung dieses Verfahrens gemäß dem Oberbegriff des Anspruchs 6.

Einbandmappen der vorstehenden Gattung bestehen gewöhnlich aus einem Einbandrücken und sich daran über Falze anschließenden Einbanddeckeln an der Vorder- und Rückseite. Sie sind meist aus Karton gefertigt, wobei der Einbanddeckel auf der Vorderseite auch aus einem durchsichtigen Kunststoff bestehen kann. Einbände dieser Art sind beispielsweise in der DE-PS 25 28 225 und der DE-OS 22 37 583 beschrieben.

Auf der Innenseite des Einbandrückens ist ein Streifen aus Schmelzkleber aufgebracht. Solche Schmelzkleber sind bei Raumtemperatur fest, werden jedoch - je nach Zusammensetzung - bei Temperaturen zwischen 70°C und 190°C plastisch. Nach anschließender Abkühlung nimmt der Schmelzkleber wieder festen Zustand ein, wobei dieser Vorgang mehrfach wiederholbar ist.

Die vorstehenden Eigenschaften des Schmelzklebers werden beim Binden von Papierblättern in einer solchen Einbanddecke ausgenutzt. Hierzu werden die Papierblätter mit ihren Längskanten in die aufrecht auf ihrem Einbandrücken stehende Einbanddecke eingelegt, so daß die Längskanten auf dem noch festen Schmelzkleber aufliegen. Dann wird die Einbanddecke in ein ein Bindegerät gebracht, wie es beispielsweise aus der DE-OS 27 43 685 bekannt ist. In diesem Gerät steht der Einband mit einem Rücken auf einer Heizplatte, die den Schmelzkleber durch den Einbandrücken hindurch bis zur Plastifizierung erhitzt. Nach Übergang in den plastischen Zustand dringen die Papierblätter in den Schmelzkleber ein, so daß deren Kanten von dem Schmelzkleber umschlossen werden. Nach anschließendem Abkühlen sind die Papierblätter fest mit dem Einbandrücken verbunden.

In der DE-OS 29 37 171 ist ein gattungsgemäßes Verfahren für die Herstellung von Einbandmappen offenbart, bei dem der verflüssigte Schmelzkleber aus einer Extruderdüse direkt auf den Einbandrücken aufgebracht wird. Von Nachteil ist dabei, daß aufgrund der Oberflächenspannung des flüssigen Schmelzklebers der aufgetragene Schmelzkleber unabhängig von der Form der Extruderdüse stets eine Raupenform annimmt und somit zur Mitte des Schmelzkleberstreifens hin dicker ist als an dessen Seiten. Dies hat zur Folge, daß beim späteren Einbinden gerade die außenliegenden und daher am meisten beanspruchten Papierblätter in einer zu dünnen Schmelzkleberschicht gehalten sind und sich demnach leicht lösen. Zudem können die Papierblätter vor dem Erhitzen des Schmelzklebers nach außen rutschen oder sich zumindest ungleichmäßig schräg stellen, was gleichfalls unerwünscht ist. Auch die für ein einwandfreies Einbinden notwendige exakte Positionierung des Schmelzklebers kann nicht in erwünschtem Maße erreicht werden. Schließlich versagt das Verfahren auch bei sehr schmalen Schmelzkleberauftrag mit Breiten um und unter 1 mm.

In einem in der EP-OS 0 176 844 offenbarten Verfahren wird die Herstellung eines exakt positionierten, über Länge, Breite und Querschnitt gleichmäßigen Schmelzkleberstreifens beschrieben. Dafür wird der Schmelzkleber in erhitztem Zustand in eine Form eingebracht und der Einbandrücken in diese Form gepreßt. Von Nachteil bei diesem Verfahren ist dabei, daß der flüssig in die Form eingebrachte Schmelzkleber oft besser an der Form haftet als am nachfolgend in die Form gepreßten Einbandrücken. In einem laufenden Fertigungsprozeß ist dies sehr störend, weil dann der laufende Fertigungsprozeß unterbrochen werden muß, um die Form von Schmelzkleberresten zu reinigen.

Um diese Nachteile zu vermeiden, wird der Schmelzkleber bis heute in Form eines festen Streifens auf den Einbandrücken aufgelegt und auf diesen unter Einwirkung von Druck und Hitze oder unter Verwendung eines zusätzlichen Klebstoffes aufgeklebt. Dies kann in Handarbeit oder durch ein Verfahren geschehen, wie es in der DE-OS 30 10 642 beschrieben ist. Nachteilig ist dabei, daß dieses Verfahren mit einem erheblichen Herstellungsaufwand erkauft wird. Dieser ist zum einen dadurch bedingt, daß das in Form von Rollen oder Blätter vorliegende Rohmaterial für den Schmelzkleber teurer ist als das Rohmaterial für den flüssigen Auftrag. Zum anderen entsteht zusätzlicher Aufwand durch die vorhergehende Umformung des Schmelzklebers in die gewünschte Streifenform.

Der Erfindung liegt die Aufgabe zugrunde, ein Verfahren zum Herstellen einer Einbandmappe bereitzustellen, mit dem sich ein Schmelzkleberstreifen gewünschter Form mit geringem Kostenaufwand und störungssicher aufbringen läßt. Eine weitere Aufgabe besteht darin, eine zur Durchführung dieses Verfahrens geeignete Vorrichtung zu finden.

Die erste Aufgabe wird erfindungsgemäß dadurch gelöst, daß der Schmelzkleber nach dem zumindest teilweisen Aufbringen auf den Einbandbogen vorzugsweise mit Hilfe eines Formwerkzeugs umgeformt wird.

Das erfindungsgemäße Verfahren geht dabei von der Überlegung aus, daß der flüssige oder plastische Schmelzkleber nach dem Aufbringen auf den Einbandbogen mit diesem sofort eine innige Verbindung eingeht, bevor er beginnt, abzukühlen und sich zu verfestigen. Somit ist eine feste Verbindung zwischen Schmelzkleberstreifen und Einbandrücken gewährleistet. Auf der anderen Seite kühlt die freie Oberfläche des Schmelzkleberstreifens unter Bildung einer dünnen Haut ab, wobei die Adhäsionsfähigkeit des Schmelzklebers mit der Abkühlung abnimmt. Beim nachfolgenden Umformen des Schmelzkleberstreifens mit einem Formwerkzeug, das an der freien Oberfläche angreift, wird der Schmelzkleber also nicht an dem Formwerkzeug anhaften. Dabei erlaubt dieses Verfahren dem Schmelzkleberstreifen durch entsprechend Ausbildung des Formwerkzeugs praktisch jeden gewünschten Querschnitt zu geben.

Das Umformen des auf den Einbandbogen aufgebrachten Schmelzklebers kann erfindungsgemäß sowohl nach dem vollständigen Aufbringen des Schmelzkleberstreifens als auch bereits unmittelbar mit dem Aufbringen eines Teils des Schmelzklebers durchgeführt werden. Entscheidend ist bei dem Umformen des Schmelzkleberstreifens, daß der plastische Schmelzkleber vor dem Umformvorgang auf den Einbandbogen aufgetragen worden ist.

In Ausbildung der Erfindung ist vorgesehen, daß das Formwerkzeug während oder nach dem Umformen in Längsrichtung und/oder Querrichtung des Schmelzkleberstreifens bewegt wird. Dies ist insbesondere dann von Vorteil, wenn der aufgebrachte Schmelzkleberstreifen in seiner Längsrichtung ungleichmäßig aufgetragen wurde. Durch die Längsbewegung des Formwerkzeugs wird nämlich Schmelzkleber von Stellen mit Kleberüberschuß zu Stellen mit zu wenig Schmelzkleber transportiert, so daß im Ergebnis ein gleichmäßiger Schmelzkleberauftrag erreicht wird.

In weiterer Ausbildung der Erfindung ist vorgesehen, daß der Schmelzkleber vor dem Aufbringen auf den Einbandbogen auf eine Temperatur erhitzt wird, die über seiner Erstarrungstemperatur und unter der Temperatur seiner vollständigen Verflüssigung liegt. Dem liegt die zur Erfindung gehörende Erkenntnis zugrunde, daß es nicht erforderlich ist, den Schmelzkleber so flüssig aufzutragen, daß er sich auf dem Einbandbogen von selbst verteilt. Durch das Umformen des Schmelzkleberstreifens mit einem Formwerkzeug wird nämlich eine gleichmäßige Verteilung erzeugt.

Die Erfindung sieht ferner vor, daß der auf den Einbandbogen aufgebrachte Schmelzkleberstreifen vor dem Umformen an seiner freien Oberfläche so lange abgekühlt wird, bis sich dort eine dünne Schicht erstarrten Schmelzklebers gebildet ist. Dadurch wird gewährleistet, daß der Schmelzkleber an der mit dem Formwerkzeug in Berührung kommenden Oberfläche seine Adhäsionseigenschaften soweit verloren hat, daß das anschließende Umformen ohne unerwünschtes Anhaften des Schmelzklebers am Formwerkzeug durchgeführt werden kann. Desweiteren wird damit sichergestellt, daß der umgeformte Schmelzkleberstreifen durch die Oberflächenspannung der freien Oberfläche nicht von selbst wieder Raupenform annimmt.

Eine Vorrichtung zur Durchführung des vorbeschriebenen Verfahrens ist durch eine Umformeinrichtung zum Umformen des Schmelzkleber nach dem Aufbringen auf den Einbandbogen, wobei die Umformeinrichtung ein Formwerkzeug und eine Preßvorrichtung zum Anpressen des Formwerkzeugs aufweisen kann.

In einer Ausgestaltung der erfindungsgemäßen Vorrichtung wird das Formwerkzeug von einer Stempeldecke und wenigstens zwei Seitenwänden begrenzt und ist an einer unteren Längsseite und an zwei Stirnseiten offen. Dabei ist es insbesondere auch von Vorteil, wenn das Formwerkzeug stirnseitig Stirnseitenwände aufweist. Auf diese Weise wird nach dem Anpressen des Formwerkzeugs eine geschlossene Form erzielt, die eine besonders genaue Positionierung und Formgebung des Schmelzkleberstreifens bewirkt.

Zweckmäßigerweise sind die Seitenwände des Formwerkzeugs als Biegekanten zum Einprägen von Falzen in den Einbandbogen beim Umformen des Schmelzkleberstreifens ausgebildet. Damit lassen sich das Umformen des Schmelzkleberstreifens und das Aufbringen der Falze der Einbandmappe in einem Arbeitsgang durchführen.

In Ausbildung der Erfindung weist die Preßeinrichtung gegenüber der offenen Längsseite des Formwerkzeugs eine Stützfläche mit den Unterkanten der Seitenwände des Formwerkzeugs gegenüberliegenden Nuten auf. Dadurch wird die Abdichtung zwischen dem Formwerkzeug und der Arbeitsfläche verbessert. Gleichem Zweck dient eine elastische Ausbildung der Stützfläche.

Dem Schmelzkleber kann durch entsprechende Ausbildung des Formwerkzeugs jeder gewünschte Querschnitt gegeben werden. Besonders vorteilhaft ist es, dem Formwerkzeug an seiner Mittellängsachse eine geringere Höhe als an den Rändern zu geben. Es ist insbesondere von Vorteil, wenn seine Stempeldecke zur Mittellängsachse hin bogenförmig nach unten gewölbt ist, weil auf diese Weise der Schmelzkleberstreifen auf der Seite, auf die die Papierblätterkanten beim Einbinden zu stehen kommen, im Querschnitt eine muldenförmige Vertiefung aufweist. Dadurch werden die Papierblätter vor dem Plastifizieren des Schmelzkleberstreifens zur Mitte hin zusammengeführt. Außerdem ist der Schmelzkleberstreifen an den Längsseitenrändern, wo die Papierblätter besonders hohen Belastungen ausgesetzt sind, am dicksten, wodurch der Halt der Papierblätter verbessert wird. Schließlich eröffnet dies die Möglichkeit, mit geringen Schmelzkleberdicken zu arbeiten, also Schmelzkleber einzusparen.

Die Vorrichtung zur Durchführung des erfindungsgemäßen Verfahrens kann auch durch ein mit wenigstens einer drehbar gelagerten Rolle versehenes Formwerkzeug und eine Vorschubeinrichtung für das Formwerkzeug gekennzeichnet sein. Bei einer derartigen Vorrichtung ist es insbesondere von Vorteil, daß das Aufbringen des Schmelzklebers auf den Einbandbogen und das anschließende Umformen mit im wesentlichen gleichsinnigen Vorschubbewegungen durchgeführt werden kann und trotzdem eine exakte Positionierung und Formung des Schmelzkleberstreifens bewirkt wird. Insbesondere bei einer Massenfertigung von Einbandmappen wirkt sich dies auch vorteilhaft auf die Fertigungsdauer einer Einbandmappe aus.

In Ausgestaltung dieser Vorrichtung ist desweiteren vorgesehen, daß das Formwerkzeug eine Rolle mit insbesondere einer umlaufenden Nut zur Umformung des Schmelzkleberstreifens aufweist. Bei der Verwendung einer derartigen Rolle wirkt es sich besonders günstig aus, daß beim Umformen des Schmelzkleberstreifens immer nur ein relativ geringer Anteil des Umfangs der Rolle mit dem Schmelzkleberstreifen in Berührung kommt. Mit dem über dem Schmelzkleberstreifen weiterbewegten Formwerkzeug dreht sich die Rolle weiter und das beim Umformen mit dem Schmelzkleberstreifen in Berührung gekommene Oberflächenteilstück der Rolle kühlt an der Umgebungsluft ab. Dadurch bleibt während des Umformens des Schmelzkleberstreifens die Rolle stets auf niedriger Temperatur, wodurch die Neigung des Schmelzklebers, an der Rolle anzuhaften, vermindert wird. Dadurch werden Störungen im Produktionsablauf vermieden und der Durchsatz der erfindungsgemäßen Vorrichtung erhöht.

Wenn, wie es in Ausgestaltung der Erfindung vorgesehen ist, die Nut im Bereich ihrer Mittellinie einen größeren Durchmesser aufweist als an ihren Rändern, ist gewährleistet, daß der Schmelzkleberstreifen an der Seite, auf die die Papierblätterkanten beim Einbinden zu stehen kommen, im Querschnitt eine muldenförmige Vertiefung hat. Dadurch werden die Papierblätter zur Mitte hin zusammengeführt und auch zusammengehalten. Außerdem ist der Schmelzkleberauftrag an den Längsseitenrändern, wo die Papierblätter besonders hohen Belastungen ausgesetzt sind, am dicksten, wodurch der Halt der Papierblätter verbessert wird. Schließlich eröffnet dies die Möglichkeit, mit geringen Schmelzkleberdicken zu arbeiten, also Schmelzkleber einsparen.

Schließlich ist es von Vorteil, wenn die Rolle zu beiden Seiten der Nut je einem umlaufenden Prägering zum Einprägen von Falzen in die Einbandmappe aufweist. Bei einer derartigen Ausgestaltung der Rolle lassen sich die Arbeitsvorgänge des Umformens des Schmelzkleberstreifens und des Einprägens der Falze miteinander kombinieren, wodurch sich der Durchsatz der erfindungsgemäßen Vorrichtung noch weiter erhöht.

In einer alternativen Ausgestaltung weist das Formwerkzeug zwei Rollen auf, die auch auf Achsen gelagert sind, die an Verlängerungen im wesentlichen zusammenfallen. Mit derartigen Rollen wird das Formwerkzeug besonders genau bezüglich einer Stützfläche des Formwerkzeugs geführt, wodurch sich eine gewünschte Formgebung des Schmelzkleberstreifens ergibt.

Wenn in weiterer Ausgestaltung der Erfindung die Rollen an ihrem Umfang je einen umlaufenden Prägering zum Einprägen jeweils eines Falzes in den Einbandbogen aufweisen, ergibt sich so eine besonders gute Falzung des Einbanddeckels.

In Ausbildung der erfindungsgemäßen Vorrichtung ist im Formwerkzeug zwischen den Rollen wenigstens eine nach unten und an zwei Stirnseiten offene Aussparung zur Umformung des Schmelzkleberstreifens vorgesehen. Bei einer derartigen Ausbildung des Formwerkzeugs wird der Schmelzkleberstreifen mit einem feststehenden Formwerkzeugteil umgeformt. Im Gegensatz zu einem beweglichen Formwerkzeugteil zur Umformung des Schmelzkleberstreifens ist dies von Vorteil, weil bewegliche Formwerkzeugteile durch den intensiven Kontakt mit dem Schmelzkleber so verschmutzt werden können, daß sie in ihrer Beweglichkeit eingeschränkt werden. Bei der Ausbildung des Formwerkzeugs ohne bewegliche Bauteile kann dies nicht vorkommen, wodurch sich die Zuverlässigkeit der erfindungsgemäßen Vorrichtung erhöht.

Schließlich ist in den erfindungsgemäßen Vorrichtungen vorgesehen, daß Formwerkzeug und Zuführeinrichtung entlang des Förderwegs eines Förderbands angeordnet sind. Bei einer derartigen Anordnung von Formwerkzeug und Zuführeinrichtung kann die Fertigung der Einbandmappen vollautomatisch und mit sehr hoher Geschwindigkeit erfolgen. Dies ist insbesondere dann der Fall, wenn die Einbandmappen, die mit einem Schmelzkleberstreifen versehen werden soll, automatisch auf dieses Förderband aufgelegt werden. Dadurch erhöht sich der Durchsatz der erfindungsgemäßen Vorrichtungen.

In der Zeichnung ist die Erfindung anhand von Ausführungsbeispielen näher veranschaulicht. Es zeigen:
- Figur (1): eine perspektivische Ansicht einer Vorrichtung zum Herstellen von Einbandmappen,
- Figur (2): einen Querschnitt durch einen mit der Vorrichtung gemäß Figur 1 mit Schmelzkleber versehenen Einbandbogen mit einer über ihm stehenden Schmelzkleberdüse,
- Figur (3): einen Querschnitt durch den Einbandbogen gemäß Figur 1 mit einem über ihm stehenden Formwerkzeug,
- Figur (4): einen Querschitt durch den Einbandbogen gemäß Figur 3 mit auf dem Schmelzkleberstreifen aufgepreßtem Formwerkzeug,
- Figur (5): einen Querschnitt durch eine fertiggestellte Einbandmappe,
- Figur (6): eine perspektivische Ansicht einer weiteren Vorrichtung zum Herstellen von Einbandmappen,
- Figur (7): ein Formwerkzeug der Vorrichtung gemäß Figur 6 und
- Figur (8): ein weiteres Formwerkzeug der Vorrichtung gemäß Figur 6.

Die in Figur (1) perspektivisch dargestellte Vorrichtung (1) weist ein Förderband (2) mit zwei Förderriemen (3) auf, die über eine Antriebsrolle (4) und eine Umlenkrolle (5) gelegt sind. Die Antriebsrolle (4), die über einen Elektromotor (6) angetrieben wird, und die Umlenkrolle (5) sind so angeordnet, daß die sich zwischen ihnen erstreckenden geraden Abschnitte der Förderriemen (3) waagerecht verlaufen. Die oben liegenden geraden Abschnitte der Förderriemen (3) werden durch eine ebene Stützplatte (7) unterstützt. Bei eingeschaltetem Elektromotor (6) dreht sich die Antriebsrolle (4) in der gezeigten Ansicht im Uhrzeigersinn, was durch den eingezeichneten Umlaufrichtungspfeil (8) verdeutlicht wird.

In Laufrichtung des Förderbands (2) sind vom Anfang des Förderbands zu seinem Ende hin eine Zuführeinrichtung (9) zum Aufbringen eines Schmelzkleberstreifens (10) auf einen Einbandbogen (11) und eine Umformeinrichtung (12) zum Umformen des aufgebrachten Schmelzkleberstreifens (10) und zum Anbringen von Falzen auf dem Einbandbogen (11) vorgesehen. Schließlich kann eine fertiggestellte Einbandmappe (13), die einen Schmelzkleberstreifen (14) in der gewünschten Form und desweiteren Falze (15) aufweist, die die beiden Einbanddeckel (16) von dem Einbandrücken (17) trennen, vom Förderband (2) abgenommen werden.

Die Zuführeinrichtung (9), mit der der Schmelzkleberstreifen (10) auf den Einbandbogen (11) aufgebracht wird, hat einen thermostatisch geregelten Heizbehälter (18), der verflüssigten Schmelzkleber enthält. Der verflüssigte Schmelzkleber wird von einer Pumpe (19) über eine Leitung (20) einer Kolbendosiervorrichtung (21) zugeführt, die von einer Heizvorrichtung (22) auf einer so hohen Temperatur gehalten wird, daß der thermoplastische Schmelzkleber im plastischen Zustand durch eine Schmelzkleberdüse (23) als raupenförmiger Schmelzkleberstreifen (10) austritt.

Die Kolbendosiervorrichtung (21) und der Elektromotor (6) sind derart miteinander verbunden, daß zu Beginn des Fördervorgangs der Kolbendosiervorrichtung (21) das Förderband (2) anfährt und den Einbandbogen (11) mit konstanter Geschwindigkeit unter der Schmelzkleberdüse (23) weiterbefördert, so daß der Schmelzkleberstreifen (10) einen gleichmäßigen Querschnitt hat. Bei ordnungsgemäßer Einstellung von Kolbendosiervorrichtung (21) und Förderband (2) beginnt der Schmelzkleberstreifen (10) an einer Seitenkante des Einbandbogens (11) und endet an der gegenüberliegenden Kante.

Nach dem Aufbringen des Schmelzkleberstreifens (10) wird der Einbandbogen (11) durch das Förderband (2) unter die Umformeinrichtung (12) transportiert. Die Umformeinrichtung (12) weist einen Pressenträger (24) auf, der sich über dem Förderband (2) quer dazu erstreckt. An einem auskragenden Schenkel des Pressenträgers (24) ist an der Unterseite eine hydraulische Kolbenpresse (25) angeordnet, an deren Kolben (26) ein Formwerkzeug (27) angebracht ist, dessen Länge gleich der Breite des Einbandbogens (11) ist. Das Formwerkzeug (27) wird durch die Kolbenpresse (25) auf den Einbandbogen (11) gepreßt und formt den Einbandbogen (11) mit dem darauf aufgebrachten Schmelzkleberstreifen (10) in die Einbandmappe (13) um. Diese wird nach dem Anheben des Formwerkzeugs (27) durch eine Bewegung des Förderbands (2) weitergefördert und kann dann vom Förderband (2) abgenommen werden.

Figur (2) zeigt einen Querschnitt durch den an der Zuführeinrichtung (9) stehenden Einbandbogen (11) und durch die Stützplatte (7) mit Blick auf die Zuführeinrichtung (9), von der in der gezeigten Figur nur die Schmelzkleberdüse (23) zu sehen ist. Zur besseren Veranschaulichung sind in dieser Ansicht die Förderriemen (3), auf denen der Einbandbogen (11) gefördert wird, weggelassen. Auf dem Einbandbogen (11) ist der raupenförmige Schmelzkleberstreifen (10) aufgebracht.

In Figur (3) ist der Einbandbogen (11) mit dem aufgebrachten Schmelzkleberstreifen (10) unter der Umformeinrichtung (12) dargestellt, von der nur das Formwerkzeug (27) gezeigt wird. Zur besseren Veranschaulichung ist vom Förderband (2) nur die Stützplatte (7) gezeigt, während die Förderriemen (3) weggelassen sind. Wie man in dieser Ansicht deutlich sieht, wird das Formwerkzeug (27) von einer Stempeldecke (28) und zwei Seitenwänden (29) begrenzt, an deren Unterkante zwei Biegekanten (30) angeformt sind. Der Einbandbogen (11) ist unter dem Formwerkzeug (27) positioniert. Dabei liegt der Schmelzkleberstreifen (10) mittig zwischen den Seitenwänden (29) und zwischen den in der Stützplatte (7) eingelassenen, den Biegekanten (30) gegenüberstehenden Nuten (31).

Figur (4) zeigt die durch Umformen des Einbandbogens (11) und des Schmelzkleberstreifens (10) entstandene Einbandmappe (13) mit dem Schmelzkleberstreifen (14) trapezförmigen Querschnitts. Das Formwerkzeug (27) ruht dabei noch auf dem Schmelzkleberstreifen (14). Wie man deutlich sieht, füllt der Schmelzkleberstreifen den gesamten von der Stempeldecke (28), den Seitenwänden (29) und den von dem Einbandrücken (17) gebildeten Hohlraum aus. Die Biegekanten (30) drücken den Einbandbogen (11) in die Nuten (31) und bilden dabei die Falze (15) aus.

Figur (5) schließlich zeigt die fertiggestellte Einbandmappe (13), die im wesentlichen aus den Schmelzkleberstreifen (14) mit trapezförmigem Querschnitt auf dem Einbandrücken (17) und den beiden Einbanddeckeln (16) besteht, die durch Falze (15) vom Einbandrücken (17) getrennt sind.

Figur (6) zeigt eine weitere Vorrichtung (32) zur Herstellung einer Einbandmappe nach dem erfindungsgemäßen Verfahren. Die Vorrichtung (32) weist ein Förderband (33) mit Förderriemen (34) auf, die über eine Antriebsrolle (35) angetrieben werden und über eine Umlenkrolle (36) geführt sind. Die Antriebsrolle (35) ist an einem Elektromotor (37) angeflanscht. Desweiteren weist das Förderband (33) eine Stützplatte (38) auf, die die oberen Abschnitte der zwischen Antriebsrolle (35) und Umlenkrolle (36) verlaufenden Förderriemen (34) unterstützt.

Entlang des Transportwegs des Förderbands (33) sind eine Zuführeinrichtung (39), bei der ein Einbandbogen (40) mit einem raupenförmigen Schmelzkleberstreifen (41) versehen wird, und eine Umformeinrichtung (42) angeordnet, die auf dem Einbandbogen (40) Falze (43) anbringt und den Schmelzkleberstreifen (41) in einen Schmelzkleberstreifen (44) mit trapezförmigem Querschnitt umformt.

Die Zuführeinrichtung (39) hat einen Heizbehälter (45), der flüssigen thermoplastischen Schmelzkleber enthält, und eine Pumpe (46), die den flüssigen Schmelzkleber über eine Leitung (47) einer Dosiereinrichtung (48) zuführt. Direkt an die Dosiereinrichtung (48) schließt sich eine Schmelzkleberdüse (49) an, die von einem elektrischen Heizelement (50) auf einer so hohen Temperatur gehalten wird, daß der durch die Schmelzkleberdüse (49) austretende Schmelzkleber zumindest plastisch verformbar ist. Die Zuführeinrichtung (39) ist in eine Vorschubeinrichtung (51) integriert, die im wesentlichen aus einem hydraulischen Kolbentrieb (52) und einer auf zwei Linearführungen (53) gelagerten Halterung (54) besteht. Die Halterung (54) ist mit einem Kolben (55) des Kolbentriebs (52) verbunden. Desweiteren steht der Kolbentrieb (52) derart mit der Zuführeinrichtung (39) in Verbindung, daß aus der Schmelzkleberdüse (49) genau dann Schmelzkleber austritt, wenn die Vorschubeinrichtung (51) den Vorschub der Halterung (54) in Gang setzt. Schließlich ist in die Vorschubeinrichtung (51) noch die Umformeinrichtung (52) integriert. Die Umformeinrichtung (52) ist dabei in Längsrichtung des Förderbands (33) gesehen genau so weit von der Zuführeinrichtung (39) entfernt, daß deren Abstand dem Abstand zweier Schmelzkleberstreifen (41) auf benachbarten Einbandmappenbögen (40) entspricht. Auf diese Weise ist gewährleistet, daß bei einer Vorschubbewegung der Vorschubeinrichtung (51) auf einem Einbandbogen (40) der Schmelzkleberstreifen (41) aufgetragen wird, während gleichzeitig auf dem in Förderrichtung des Förderbands (33) nächstgelegenen Einbandbogen der Schmelzkleberstreifen (44) und die Falze (43) ausgeformt werden.

Figur (7) zeigt ein Formwerkzeug (56) als Einzelheit der Umformeinrichtung (42). Das Formwerkzeug (56) weist an seiner Unterseite eine drehbar gelagerte Rolle (57) auf. Die Rolle (57) ist in ihrer Mitte mit einer umlaufenden Nut (58) versehen, während zu beiden Seiten der Nut umlaufende Prägeringe (59) auf der Rolle angebracht sind. In der Stützplatte (38) sind zwei Nuten (60) so angebracht, daß die Prägeringe (59) bei Bewegung der Vorschubeinrichtung (51) in diesen Nuten (60) laufen. Der zwischen Formwerkzeug (56) und Stützplatte (38) eingelegte Einbandbogen (40) wird somit mit zwei Falzen (43) versehen. Gleichzeitig wird der Schmelzkleberstreifen (41) durch die Nut (58) beim Drehen der Rolle (57) in einen Schmelzkleberstreifen (44) mit trapezförmigem Querschnitt umgeformt.

Figur (8) zeigt ein weiteres Formwerkzeug (61), das an seiner Unterseite zwei drehbar gelagerte Rollen (62) aufweist. Die Rollen (62) sind an ihrem Umfang jeweils mit einem Prägering (63) versehen. Die Prägeringe (63) rollen beim Vorschub des Formwerkzeugs (61) durch die Vorschubeinrichtung (51) in den Nuten (60) der Stützplatte (38). Bei einem zwischen Formwerkzeug (61) und Stützplatte (38) eingelegten Einbandbogen (40) werden auf diese Weise Falze (43) eingeprägt. Zwischen den Rollen (62) ist im Formwerkzeug (61) eine trapezförmige Aussparung (64) zur Umformung des Schmelzkleberstreifens (41) vorgesehen.

## Patentansprüche

1. Verfahren zur Herstellung einer Einbandmappe (13) aus wenigstens einem Einbandbogen (11, 40̸) mit zumindest einem sich an einen Einbandrücken anschließenden Einbanddeckel (16), bei dem auf die Innenseite des Einbandbogens (11, 40̸) an der für den Einbandrücken (17) vorgesehenen Stelle Schmelzkleber unter Ausbildung eines Schmelzkleberstreifens (10̸, 41) erst auf dem Einbandbogen (11, 40̸) aufgebracht wird, der durch vorheriges Erhitzen in einen zumindest plastischen Zustand gebracht worden ist,
dadurch gekennzeichnet, daß der Schmelzkleber nach dem zumindest teilweisen Aufbringen auf den Einbandbogen (11, 40̸) umgeformt wird.

2. Verfahren gemäß Anspruch 1,
dadurch gekennzeichnet, daß der Schmelzkleber (10̸, 41) mit Hilfe eines Formwerkzeuges (27, 56, 61) umgeformt wird.

3. Verfahren gemäß Anspruch 2,
dadurch gekennzeichnet, daß das Formwerkzeug (27, 56, 61) während oder nach dem Umformen in Längsrichtung und/oder Querrichtung des Schmelzkleberstreifens (10̸, 41) bewegt wird.

4. Verfahren gemäß einem der vorhergehenden Ansprüche,
dadurch gekennzeichnet, daß der Schmelzkleber vor dem Aufbringen auf den Einbandbogen auf eine Temperatur erhitzt wird, die über seiner Erstarrungstemperatur und unter der Temperatur seiner vollständigen Verflüssigung liegt.

5. Verfahren gemäß einem der vorhergehenden Ansprüche,
dadurch gekennzeichnet, daß der auf den Einbandbogen aufgebrachte Schmelzkleberstreifen vor dem Umformen an seiner freien Oberfläche solange abgekühlt wird, bis sich dort eine Schicht erstarrten Schmelzklebers gebildet hat.

6. Vorrichtung zur Durchführung des Verfahrens nach einem der Ansprüche 1 bis 5, mit wenigstens einer Heizeinrichtung (22) zur Verflüssigung des Schmelzklebers und einer Zuführeinrichtung (9, 30̸) für das direkte Aufbringen des Schmelzklebers auf dem Einbandbogen (11, 40̸) unter Ausformung eines Schmelzkleberstreifens (10̸, 41) erst auf dem Einbandbogen (11, 40̸),
gekennzeichnet durch eine Umformeinrichtung (12, 42) zur Umformung des aufgebrachten Schmelzklebers nach dem Aufbringen auf dem Einbandbogen (11, 40̸).

7. Vorichtung nach Anspruch 6,
dadurch gekennzeichnet, daß die Umformeinrichtung ein Formwerkzeug (27) und eine Preßeinrichtung (25) zum Anpressen des Formwerkzeugs (27) aufweist.

8. Vorrichtung nach Anspruch 7,
gekennzeichnet durch ein von einer Stempeldecke (28) und wenigstens zwei Seitenwänden (29) begrenztes, an einer unteren Längsseite und zwei Stirnseiten offenes Formwerkzeug (27).

9. Vorrichtung nach Anspruch 8,
dadurch gekennzeichnet, daß das Formwerkzeug stirnseitig Stirnseitenwände aufweist.

10. Vorrichtung nach Anspruch 8 oder 9,
dadurch gekennzeichnet, daß die Seitenwände (29) als Biegekanten (30̸) zum Einprägen von Falzen (15) in den Einbandbogen (11) beim Umformen des Schmelzkleberstreifens (10̸) ausgebildet sind.

11. Vorrichtung nach einem der Ansprüche 8 bis 10̸,
dadurch gekennzeichnet, daß die Preßeinrichtung (25) gegenüber der offenen Längsseite des Formwerkzeugs (27) eine Stützfläche (7) mit den Unterkanten der Seitenwände (29) gegenüberliegenden Nuten (31) aufweist.

12. Vorrichtung nach einem der Ansprüche 8 bis 11,
dadurch gekennzeichnet, daß die Preßeinrichtung gegenüber der offenen Längsseite des Formwerkzeugs eine elastische Stützfläche aufweist.

13. Vorrichtung nach einem der Ansprüche 8 bis 12,
dadurch gekennzeichnet, daß das Formwerkzeug im Bereich seiner Mittellängsachse eine geringere lichte Höhe als an den Rändern hat.

14. Vorrichtung nach Anspruch 6,
dadurch gekennzeichnet, daß die Umformeinrichtung ein mit wenigstens einer drehbar gelagerten Rolle (57, 62) versehenes Formwerkzeug (56, 61) und eine Vorschubeinrichtung (51) für das Formwerkzeug (56, 61) aufweist.

15. Vorrichtung gemäß Anspruch 14,
dadurch gekennzeichnet, daß das Formwerkzeug (56) eine Rolle (57) aufweist.

16. Vorrichtung gemäß Anspruch 15,
dadurch gekennzeichnet, daß die Rolle eine umlaufende Nut (58) zur Umformung des Schmelzkleberstreifens (41) aufweist.

17. Vorrichtung gemäß Anspruch 16,
dadurch gekennzeichnet, daß die Nut im Bereich ihrer Mittellinie einen größeren Durchmesser aufweist als an den Rändern.

18. Vorrichtung gemäß einem der Ansprüche 15 bis 17,
dadurch gekennzeichnet, daß die Rolle (57) zu beiden Seiten der Nut (58) je einen umlaufenden Prägering (59) zum Einprägen von Falzen (43) in den Einbandbogen (40̸) aufweist.

19. Vorrichtung gemäß Anspruch 14,
dadurch gekennzeichnet, daß das Formwerkzeug (61) wenigstens zwei Rollen (62) aufweist.

20. Vorrichtung gemäß Anspruch 19,
dadurch gekennzeichnet, daß die Rollen (62) auf Achsen gelagert sind, deren Verlängerungen im wesentlichen zusammenfallen.

21. Vorrichtung gemäß einem der Ansprüche 19 oder 20̸,
dadurch gekennzeichnet, daß die Rollen (62) an ihrem Umfang je einen umlaufenden Prägering (63) zum Einprägen je eines Falzes (43) in den Einbandbogen (49) aufweisen.

22. Vorrichtung gemäß einem der Ansprüche 19 bis 21,
dadurch gekennzeichnet, daß im Formwerkzeug (61) zwischen den Rollen (62) wenigstens eine nach unten und an zwei Stirnseiten offene Aussparung (64) zur Umformung des Schmelzkleberstreifens (41) vorgesehen ist.

23. Vorrichtung gemäß einem der Ansprüche 7 bis 22,
dadurch gekennzeichnet, daß Formwerkzeug (27, 56, 61) und Zuführeinrichtung (9, 39) entlang des Förderwegs eines Förderbands (2, 33) angeordnet sind.

## Claims

1. Method for making a book cover (13) out of at least one cover sheet (11, 40) comprising at least one binding case (16) adjoining a backbone, involving the application of hot melt adhesive to the inner face of the cover sheet (11, 40) at the location intended for the backbone (17) so as to first form on the cover sheet (11, 40) a ribbon of hot melt adhesive (10, 41) which has been brought to an at least plastic state by previously heating it,
characterised in that the hot melt adhesive is remodelled following its application to at least part of the cover sheet (11, 40).

2. Method according to claim 1,
characterised in that the hot melt adhesive (10, 41) is remodelled with the help of a forming tool (27, 56, 61).

3. Method according to claim 2,
characterised in that the forming tool (27, 56, 61) is moved in the longitudinal and/or transverse direction of the ribbon of hot melt adhesive (10, 41) during or after remodelling thereof.

4. Method according to any one of the preceding claims,
characterised in that before it is applied to the cover sheet the hot melt adhesive is heated to a temperature above its setting temperature and below the temperature at which it becomes completely liquid.

5. Method according to any one of the preceding claims,
characterised in that prior to remodelling thereof the ribbon of hot melt adhesive applied to the cover sheet is cooled on its exposed surface until a layer of solidified hot melt adhesive has formed there.

6. Apparatus for carrying out the method according to any one of claims 1 to 5, comprising at least one heating device (22) for liquefying the hot melt adhesive and a delivery mechanism (9, 30) for applying the hot melt adhesive directly on the cover sheet (11, 40) to first form a ribbon of hot melt adhesive (10, 41) on the cover sheet (11, 40),
characterised by a remodelling device (12, 42) for remodelling the applied hot melt adhesive after the application thereof on the cover sheet (11, 40).

7. Apparatus according to claim 6,
characterised in that the remodelling device incorporates a forming tool (27) and a pressing device (25) for pressing on the forming tool (27).

8. Apparatus according to claim 7,
characterised by a forming tool (27) which is delimited by a die ceiling (28) and at least two side walls (29) and is open along one lower longitudinal face and two end faces.

9. Apparatus according to claim 8,
characterised in that the forming tool incorporates end walls on the end faces.

10. Apparatus according to claim 8 or 9,
characterised in that the side walls (29) are constructed as bending edges (30) for impressing folds (15) in the cover sheets (11) as the ribbon of hot melt adhesive (10) is being remodelled.

11. Apparatus according to any one of claims 8 to 10,
characterised in that opposite the open longitudinal face of the forming tool (27) the pressing device (25) incorporates a supporting surface (7) with grooves (31) situated opposite the lower edges of the side walls (29).

12. Apparatus according to any one of claims 8 to 11,
characterised in that opposite the open longitudinal face of the forming tool the pressing device incorporates a flexible supporting surface.

13. Apparatus according to any one of claims 8 to 12,
characterised in that the forming tool has a smaller clearance in the region of its median longitudinal axis than at the edges.

14. Apparatus according to claim 6,
characterised in that the remodelling device incorporates a forming tool (56, 61) equipped with at least one rotatably mounted roller (57, 62) and a feed device (51) for the forming tool (56, 61).

15. Apparatus according to claim 14,
characterised in that the forming tool (56) incorporates a roller (57).

16. Apparatus according to claim 15,
characterised in that the roller incorporates a groove (58) running all round it for remodelling the ribbon of hot melt adhesive (41).

17. Apparatus according to claim 16,
characterised in that the groove has a greater diameter in the region of its median line than at the edges.

18. Apparatus according to any one of claims 15 to 17,
characterised in that to both sides of the groove (58) the roller (57) incorporates a respective impressing ring (59) running all round it for impressing folds (43) in the cover sheets (40).

19. Apparatus according to claim 14,
characterised in that the forming tool (61) incorporates at least two rollers (62).

20. Apparatus according to claim 19,
characterised in that the rollers (62) are mounted on shafts the extensions of which substantially coincide.

21. Apparatus according to either of claims 19 or 20,
characterised in that running all round their circumference the rollers (62) incorporate a respective impressing ring (63) for impressing a respective fold (43) in the cover sheets (49).

22. Apparatus according to any one of claims 19 to 21,
characterised in that for remodelling the ribbon of hot melt adhesive (41) there is provided in the forming tool (61), between the rollers (62), at least one recessed area (64) which is open towards the bottom and on two end faces.

23. Apparatus according to any one of claims 7 to 22,
characterised in that the forming tool (27, 56, 61) and the delivery mechanism (9, 39) are disposed along the path travelled by a conveyor belt (2, 33).

## Revendications

1. Procédé pour fabriquer une reliure (13) à partir d'au moins une chemise (11, 40) comportant au moins une couverture (16) raccordée à un dos, selon lequel on applique une bande (10, 41) de colle fusible dans un premier temps sur la face intérieure de la chemise (11, 40), a l'endroit prévu pour le dos (17), laquelle chemise (11, 40) a été mise dans un état au moins plastique en la chauffant préalablement, caractérisé en ce que la colle fusible est formée après qu'elle a été appliquée au moins partiellement sur la chemise (11, 40).

2. Procédé selon la revendication 1, caractérisé en ce que la colle fusible (10, 41) est formée à l'aide d'un moule (27, 56, 61).

3. Procédé selon la revendication 2, caractérisé en ce que le moule (27, 56, 61) est déplacé longitudinalement et/ou transversalement par rapport à la bande de colle fusible (10, 41) pendant ou après le formage de celle-ci.

4. Procédé selon l'une des revendications précédentes, caractérisé en ce qu'avant d'être appliquée sur la chemise, la colle fusible est chauffée à une température qui est supérieure à sa température de solidification et inférieure à la température à laquelle elle se liquéfie complètement.

5. Procédé selon l'une des revendications précédentes, caractérisé en ce que la bande de colle fusible appliquée sur la chemise est refroidie avant le formage au niveau de sa surface libre, jusqu'à ce qu'il se soit formé à cet endroit-là une couche de colle fusible solidifiée.

6. Dispositif pour mettre en oeuvre le procédé selon l'une des revendications 1 à 5, comportant au moins un dispositif de chauffage (22) pour liquéfier la colle fusible et un applicateur (9, 30) pour appliquer directement la colle fusible sur la chemise (11, 40) en ne formant une bande de colle fusible (10, 41) que sur la chemise (11, 40), caractérisé par un dispositif de formage (12, 42) pour former la colle fusible après qu'elle a été appliquée sur la chemise (11, 40).

7. Dispositif selon la revendication 6, caractérisé en ce que le dispositif de formage présente un moule (27) et un dispositif de pression (25) pour appuyer le moule (27) sur la bande de colle fusible.

8. Dispositif selon la revendication 7, caractérisé par un moule (27) délimité par un fond d'empreinte (28) et au moins deux parois latérales (29), qui est ouvert sur sa face longitudinale inférieure et sur deux faces latérales.

9. Dispositif selon la revendication 8, caractérisé en ce que le moule présente sur ses faces frontales des parois de face frontale.

10. Dispositif selon la revendication 8 ou 9, caractérisé en ce que les parois latérales (29) sont réalisées en tant qu'arêtes de pliage (30) pour imprimer des plis (15) dans la chemise (11) lors du formage de la bande de colle fusible (10).

11. Dispositif selon l'une des revendications 8 à 10, caractérisé en ce que le dispositif de pression (25) présente en face de la face longitudinale ouverte du moule (27) une surface d'appui (7) comportant des rainures (31) faisant face aux arêtes inférieures des parois latérales (29).

12. Dispositif selon l'une des revendications 8 à 11, caractérisé en ce que le dispositif de pression présente en face de la face longitudinale ouverte du moule une surface d'appui élastique.

13. Dispositif selon l'une des revendications 8 à 12, caractérisé en ce que le moule présente dans la zone de son axe médian longitudinal une hauteur libre inférieure à celle au niveau des bords.

14. Dispositif selon la revendication 6, caractérisé en ce que le dispositif de formage présente un moule (56, 61) muni d'au moins un galet monté tournant (57, 62) et un dispositif d'avancement (51) pour le moule (56, 61).

15. Dispositif selon la revendication 14, caractérisé en ce que le moule (56) présente un galet (57).

16. Dispositif selon la revendication 15, caractérisé en ce que le galet présente une rainure circulaire (58) pour former la bande de colle fusible (41).

17. Dispositif selon la revendication 16, caractérisé en ce que la rainure présente dans la zone de sa ligne médiane un diamètre plus grand que sur les bords.

18. Dispositif selon l'une des revendications 15 à 17, caractérisé en ce que le galet (57) présente de part et d'autre de la rainure (58) une virole (59) pour imprimer des plis (43) dans la chemise (40).

19. Dispositif selon la revendication 14, caractérisé en ce que le moule (61) présente au moins deux galets (62).

20. Dispositif selon la revendication 19, caractérisé en ce que les galets (62) sont montés sur des axes dont les prolongements se rejoignent pour l'essentiel.

21. Dispositif selon la revendication 19 ou 20, caractérisé en ce que les galets (62) présentent chacun sur leur pourtour une virole circulaire (63) pour imprimer chaque fois un pli (43) dans la chemise (49).

22. Dispositif selon l'une des revendications 19 à 21, caractérisé en ce qu'au moins évidement (64) ouvert en bas et sur deux faces frontales est prévu dans le moule (61) entre les galets (62), qui est destiné à former la bande de colle fusible (41).

23. Dispositif selon l'une des revendications 7 à 22, caractérisé en ce que le moule (27, 56, 61) et l'applicateur (9, 39) sont disposés le long du tracé d'une bande transporteuse (2, 33).
